# EUROPÄISCHE PATENTANMELDUNG

(11) **EP 0 414 268 A1**
(43) Veröffentlichungstag der Anmeldung: **27.02.1991**
(21) Anmeldenummer: 90116277.6
(22) Anmeldetag: 24.08.1990
(51) Int. Cl.: F01L 23/00

(54) **Selbststeuernder Luftmotor, insbes. für Farbspritzgeräte, Fettpressen. u. dgl.**

(30) Priorität: 24.08.1989 YU 1638/89
(71) Anmelder: NOVOLES TOZD SIGMAT, YU-68280 Brestanica (YU)
(72) Erfinder: Kuhar, Franc, YU-68290 Sevnica (YU)
(74) Vertreter: Goetz, Rupert, Dipl.-Ing.

(57) **Zusammenfassung**

Ein Luftmotor hat einen Arbeitskolben (2), der in einem Arbeitszylinder (1) hin- und herbeweglich ist und zwei Arbeitskammern (7; 8) voneinander trennt. Parallel zum Arbeitskolben (2) ist in einem Schiebergehäuse (6) ein Steuerschieber (5) hin- und herbeweglich. Dieser weist zwei Steuerkolben (5k; 5l) auf, die auf je einer Seite eines Lufteinlasses (6a) im Schiebergehäuse (6) angeordnet sind. Die Steuerkolben (5k; 5l) steuern je einen von zwei Überströmkanälen (4a, 6e, 6g, 6d; 3a, 6e, 6h, 6f) derart, daß jede der Arbeitskammern (8; 7) abwechselnd mit dem Lufteinlaß (6a) und mit je einem Luftauslaß (6b; 6c) verbunden wird. Am Steuerschieber (5) sind Anschläge (5j) ausgebildet, die nahe je einer Endstellung des Arbeitskolbens (2) einer unmittelbaren mechanischen Krafteinwirkung zum Umsteuern des Steuerschiebers (5) ausgesetzt sind. Zu diesem Zweck weisen die Überströmkanäle (4a, 6e, 6g, 6d; 3a, 6e, 6h, 6f) je eine seitliche Tasche (6g, 6h) des Arbeitszylinders 1) auf, durch die je einer der am Steuerschieber (5) ausgebildeten Anschläge (5j) in je einer der Arbeitskammern (8, 7) in den Bewegungsbereich des Arbeitskolbens (2) hineinragt.

## Beschreibung

Die Erfindung betrifft einen selbststeuernden Luftmotor nach dem Oberbegriff des Anspruchs 1.

Bei einem bekannten Luftmotor dieser Gattung (DE 1992789 U1) hat der Arbeitszylinder einen Zylinderkopf, und der Arbeitskolben hat eine hohle Kolbenstange, in der eine Steuerstange begrenzt axial verschiebbar geführt ist. Die Steuerstange und eine Verlängerung des Steuerschiebers erstrecken sich in einen Hohlraum des Zylinderkopfes. Dort ist an der Steuerstange ein im rechten Winkel von ihr wegragender Tragarm befestigt, der zwischen zwei an der Verlängerung des Steuerschiebers in axialem Abstand voneinander angeordnete Anschläge eingreift. Dem Tragarm ist ein unter Federvorspannung stehender Kniehebel zugeordnet, der bestrebt ist, den Tragarm in die eine oder andere von zwei Endstellungen zu drücken, in der er den Steuerschieber in je einer seiner Endstellungen festhält. Die Verschiebbarkeit der Steuerstange innerhalb der hohlen Kolbenstange des Arbeitszylinders ist durch zwei auf der Steuerstange geführte und innerhalb der hohlen Kolbenstange abgestützte Anschlagringe begrenzt, zwischen denen eine Druckfeder angeordnet ist. Mit dieser Anordnung soll erreicht werden, daß der Arbeitskolben immer genau dann umgesteuert wird, wenn er einen seiner beiden Totpunkte erreicht hat.

Es ist ferner eine Weiterbildung dieses bekannten Luftzylinders bekannt (DE 3342388 C2), bei welcher der Steuerschieber vollständig in einem auf den Arbeitszylinder aufgesetzten Zylinderkopf untergebracht ist, der zugleich das Schiebergehäuse bildet. Damit wird eine Verkleinerung des Steuerschiebers und seiner hin- und herbewegten trägen Masse erreicht.

Beiden bekannten Luftmotoren ist gemeinsam, daß sie eine erhebliche Anzahl von Bauteilen benötigen, um die zum Umsteuern des Arbeitskolbens erforderlichen Kräfte von diesem auf den Steuerschieber zu übertragen und diesen jeweils in einer Endstellung festzuhalten, bis der Arbeitskolben erneut umgesteuert werden muß. Einige dieser Bauteile sind verschleißanfällig und bedürfen deshalb regelmäßiger Wartung, damit die Gefahr von Betriebsstörungen möglichst gering gehalten wird.

Der Erfindung liegt die Aufgabe zugrunde, einen selbststeuernden Luftmotor zu schaffen, der zum Umsteuern seines Arbeitskolbens nur eine geringe Anzahl von Bauteilen erfordert, die zudem wenig verschleißanfällig sind.

Die Aufgabe ist erfindungsgemäß mit den Merkmalen des Anspruchs 1 gelöst.

Mit der Erfindung wird erreicht, daß der Arbeitskolben nahe seinen beiden Endstellungen unmittelbar gegen je eine der am Steuerschieber ausgebildeten Anschläge stößt und dadurch den Steuerschieber in eine Stellung mitnimmt, in der dieser den Luftstrom im Arbeitszylinder selbsttätig umsteuert. Der erfindungsgemäße Luftmotor benötigt außer dem Arbeitskolben und dem Steuerschieber keine bewegbaren Bauteile. Der Steuerschieber braucht nur dann aus dem Schiebergehäuse herauszuragen, wenn die Möglichkeit vorgesehen sein soll, ihn wahlweise auch manuell zu betätigen. Selbst dann läßt sich die Baugröße des erfindungsgemäßen Luftmotors bei gegebener Größe des Arbeitszylinders gering halten, da ein Zylinderkopf zur Unterbringung von Steuerungsbauteilen nicht erforderlich ist. Dementsprechend lassen sich auch die hin- und herbewegbaren trägen Massen gering halten.

Vorteilhafte Weiterbildungen der Erfindung ergeben sich aus den Unteransprüchen.

Ein Ausführungsbeispiel der Erfindung wird im folgenden anhand schematischer Zeichnungen mit weiteren Einzelheiten erläutert. Es zeigen:
Fig. 1 einen selbststeuernden Luftmotor nach der Erfindung im axialen Schnitt I-I in Fig. 2,
Fig. 2 den Querschnitt II-II in Fig. 1 und
Fig. 3 den Querschnitt III-III in Fig. 1.

Der dargestellte pneumatische Kolbenmotor hat einen Arbeitszylinder 1 und einen Arbeitskolben 2, der eine Kolbenstange 2a aufweist und mit einer Kolbendichtung 2b gegen den Arbeitszylinder 1 abgedichtet ist. Die Kolbenstange 2 erstreckt sich, mit einer Stopfbüchse 2c abgedichtet, durch einen unteren Zylinderdeckel 3, der in einem seitlichen Randbereich eine Vertiefung 3a aufweist. Am gegenüberliegenden Ende ist der Arbeitszylinder 1 mit einem oberen Zylinderdeckel 4 abgeschlossen, der eine mit der Vertiefung 3a fluchtende Vertiefung 4a aufweist.

Parallel zur Achse des Arbeitszylinders 1 ist ein Steuerschieber 5 in einem Schiebergehäuse 6 verschiebbar, das im dargestellten Beispiel mit dem Arbeitszylinder 1 in einem Stück hergestellt und mit den beiden Zylinderdeckeln 3 und 4 dicht zusammengebaut ist. Durch Bewegungen des Steuerschiebers 5 im Schiebergehäuse 6 lassen sich Zu- und Abstrom von Druckluft in zwei durch den Arbeitskolben 2 voneinander getrennten Arbeitskammern 7 und 8 im Arbeitszylinder 1 steuern. Der Steuerschieber 5 und das Schiebergehäuse 6 sind in bezug auf eine achsnormale Mittelebene symmetrisch gestaltet. Das Schiebergehäuse 6 ragt nur geringfügig über die Zylinderdeckel 3 und 4 hinaus nach unten bzw. nach oben.

Der Steuerschieber 5 hat einen oberen Dichtungsflansch 5a, der in der Mitte zwischen zwei Dichtungsringen 5b und 5c angeordnet ist und einen erheblich größeren Durchmesser hat als diese. In entsprechender Weise ist im unteren Bereich des Steuerschiebers 5 ein Dichtungsflansch 5d zwischen zwei Dichtungsringen 5e und 5f angeordnet. Der Steuerschieber 5 hat ferner eine obere Verlängerung 5g und eine untere Verlängerung 5h, die nach oben bzw. unten aus dem Schiebergehäuse 6 herausragen und ein manuelles Umsteuern ermöglichen.

Die beiden Dichtungsflansche 5a und 5d ragen in je eine der Arbeitskammern 8 bzw. 7 hinein, so daß ein Randbereich 5i des Arbeitskolbens 2 sich mit je einem am Rand der beiden Dichtungsflansche 5a und 5d ausgebildeten Anschlag 5j überlappt. Die beiden Dichtungsflansche 5a und 5d sind an je einem Steuerkolben 5k bzw. 5l des Steuerschiebers 5 befestigt oder einstückig ausgebildet; jeder dieser beiden Steuerkolben 5k und 5l trägt ein Paar der beschriebenen Dichtungsringe 5b und 5c bzw. 5e und 5f, die sämtlich gleiche Durchmesser haben. Jeder der beiden Dichtungs flansche 5a und 5d paßt abdichtend in die Vertiefung 4a bzw. 3a des zugehörigen Zylinderdeckels 4 bzw. 3 und hat, in axialer Richtung gemessen, eine Dicke, die etwa halbsogroß ist wie die Tiefe der betreffenden Vertiefung.

Das Schiebergehäuse 6 hat einen mittig angeordneten Lufteinlaß 6a, der an eine Druckluftquelle anschließbar ist, sowie zwei symmetrisch dazu nahe je einem Ende des Schiebergehäuses 6 angeordnete Luftauslässe 6b und 6c. Im mittleren Bereich des Schiebergehäuses 6 ist ein zum Arbeitszylinder 1 paralleler Steuerzylinder 6e ausgebildet, dessen Durchmesser einen kleinen Bruchteil, beispielsweise ein Fünftel des Durchmessers des Arbeitszylinders 1 beträgt. In den Steuerzylinder 6e sind abwechselnd die beiden Steuerkolben 5k und 5l mit ihren einander zugewandten, axial inneren Dichtungsringen 5b und 5f abdichtend einfahrbar.

Im Bereich der beiden Luftauslässe 6b und 6c weist das Schiebergehäuse 6 je eine Erweiterung 6d bzw. 6f auf, deren Durchmesser größer ist als derjenige der beiden axial äußeren Dichtungsringe 5c und 5e. Unmittelbar an die beiden Enden des Steuerzylinders 6e grenzt je eine seitliche Tasche 6g bzw. 6h der Arbeitskammer 8 bzw. 7 an, in der je einer der Dichtungsflansche 5a und 5d frei beweglich ist, ohne abdichtend zu wirken. Die beiden Vertiefungen 4a und 3a sind von der ihnen benachbarten Erweiterung 6d bzw. 6f des Schiebergehäuses 6 durch je einen Steuerkragen 6i bzw. 6j abgesetzt, in den der benachbarte Steuerkolben 5k bzw. 5l mit seinem axial äußeren Dichtungsring 5c bzw. 5d einfahrbar ist.

Wenn sich der Steuerschieber 5, wie abgebildet, in seiner unteren Endlage befindet, sind der Dichtungsflansch 5a sowie die Dichtungsringe 5c, 5f und 5e wirkungslos; der untere Dichtungsflansch 5d dichtet hingegen mit seinem Umfang gegen die Innenwand der unteren Vertiefung 3a ab, und der Dichtungsring 5b liegt abdichtend im Steuerzylinder 6e. Da die wirksame Fläche des Dichtungsflansches 5d größer ist als diejenige des Dichtungsrings 5b, hält sich der Steuerschieber 5 selbst in der abgebildeten unteren Endlage.

In dieser Endlage des Steuerschiebers 5 strömt Druckluft vom Lufteinlaß 6a durch den Steuerzylinder 6e nach unten und gelangt durch die Tasche 6h in die Arbeitskammer 7 unterhalb des Kolbens 2, so daß dieser nach oben gedrückt wird. Die vom Arbeitskolben 2 bei dessen Aufwärtsbewegung aus der oberen Arbeitskammer 8 verdrängte Luft entweicht durch die Tasche 6g und durch den Steuerkragen 6i und weiter durch die Erweiterung 6d und den Luftauslaß 6b, während der untere Luftauslaß 6c noch versperrt bleibt.

Sobald der Arbeitskolben 2 mit seinem oberen Randbereich 5i gegen den Anschlag 5j des oberen Dichtungsflansches 5a stößt, nimmt er den Steuerschieber 5 nach oben mit. Dabei ändert sich an den beschriebenen Strömungsverhältnissen noch nichts, da der untere Dichtungsflansch 5d noch gegen die Wand der Vertiefung 3a abdichtet, während oben der Strömungsweg von der Arbeitskammer 8 zum Luftauslaß 6b noch frei bleibt und der Dichtungsring 5b noch gegen den Steuerzylinder 6e abdichtet.

Kurz vor dem Ende des Aufwärtshubes des Arbeitskolbens 2 dichtet der obere Dichtungsring 5c vorübergehend gegen den Steuerkragen 6i und der untere Dichtungsring 5e gegen den zugehörigen Steuerkragen 6j ab, während der Dichtungsflansch 5a noch und der Dichtungsflansch 5d schon freiliegt, so daß alle auf den Steuerschieber 5 einwirkenden pneumatischen Kräfte sich gegenseitig ausgleichen. Gleich zeitig schließt sich der Luftdurchlaß an dem Dichtungsring 5f, während der Dichtungsring 5b noch im Steuerzylinder 6e bleibt. Die Aufwärtsbewegung des Arbeitskolbens 2 setzt sich dennoch fort, da der Luftdruck in der unteren Arbeitskammer noch größer ist als in der oberen Arbeitskammer 8.

Sobald der Arbeitskolben 2 seinen oberen Totpunkt erreicht hat, ist die mechanisch bewirkte Aufwärtsbewegung des Steuerschiebers 5 zuende. Der obere Dichtungsflansch 5a greift in die Vertiefung 4a ein, so daß der Luftauslaß 6b versperrt bleibt, während der Dichtungsring 5c in die obere Erweiterung 6d gelangt und dadurch unwirksam wird, so daß die oberhalb des Dichtungsflansches 5a eingeschlossene Luft entweichen kann. Der Dichtungsring 5b verläßt den Steuerzylinder 6e, der dann nur noch unten, durch den Dichtungsring 5f, verschlossen ist.

Die Aufwärtsbewegung des Steuerschiebers 5 setzt sich durch pneumatische Kräfte fort, da die vom Dichtungsflansch 5a begrenzte wirksame Fläche größer ist als diejenige des Dichtungsrings 5f, und da am Dichtungsflansch 5d Druckgleichgewicht herrscht. Dadurch gelangt der Steuerschieber 5 in seine obere Endlage, in der die Dichtungsringe 5b, 5c und 5e sowie der Dichtungsflansch 5d unwirksam sind, wogegen der Dichtungsflansch 5a und der Dichtungsring 5f weiterhin abdichten. Der Steuerschieber 5 wird nun pneumatisch in seiner oberen Endlage festgehalten.

Die vom Lufteinlaß 6a her durch den Steuerzylinder 6 nach oben in die Arbeitskammer 8 einströmende Druckluft drückt den Arbeitskolben 2 nach unten. Die verbrauchte Luft aus der Arbeitskammer 7 strömt durch den Luftauslaß 6c ab. Bei seiner Abwärtsbewegung stößt der Arbeitskolben 2 schließlich auf den Dichtungsflansch 5d, so daß der Steuerschie ber 5 nun zunächst mechanisch und dann in entsprechender Weise wie bei der Aufwärtsbewegung beschrieben pneumatisch nach unten bewegt und schließlich pneumatisch in seiner unteren Endlage festgehalten wird.

Bei Bedarf läßt sich der Motor umsteuern, indem von Hand auf die obere oder untere Verlängerung 5g oder 5h des Steuerschiebers 5 gedrückt wird, je nachdem, welche dieser Verlängerungen weiter aus dem Schiebergehäuse 6 herausragt.

## Patentansprüche

1. Selbsteuernder Luftmotor, insbes. für Farbspritzgeräte, Fettpressen u.dgl., mit
- einem Arbeitskolben (2), der in einem Arbeitszylinder (1) hin- und herbeweglich ist und zwei Arbeitskammern (7; 8) voneinander trennt,
- einem Steuerschieber (5), der in einem Schiebergehäuse (6) parallel zum Arbeitskolben (2) hin- und herbeweglich ist und zwei Steuerkolben (5k; 5l) aufweist, die auf je einer Seite eines Lufteinlasses (6a) im Schiebergehäuse (6) angeordnet sind,
- zwei Überströmkanälen (4a, 6e, 6g, 6d; 3a, 6e, 6h, 6f), die von den steuerkolben (5k; 5l) gesteuert sind und je eine der Arbeitskammern (8; 7) absechselnd mit dem Lufteinlaß (6a) und mit je einem Luftauslaß (6b; 6c) verbinden, und
- Anschlägen (5j), die am Steuerschieber (5) ausgebildet und nahe je einer Endstellung des Arbeitskolbens (2) einer mechanischen Krafteinwirkung zum Umsteuern des Steuerschiebers (5) ausgesetzt sind,
dadurch **gekennzeichnet** , daß die Überströmkanäle (4a, 6e, 6g, 6d; 3a, 6e, 6h, 6f) je eine seitliche Tasche (6g, 6h) des Arbeitszylinders 1) aufweisen, durch die je einer der am Steuerschieber (5) ausgebildeten Anschläge (5j) in je einer der Arbeitskammern (8, 7) in den Bewegungsbereich des Arbeitskolbens (2) hineinragt.

2. Selbststeuernder Luftmotor nach Anspruch 1,
dadurch **gekennzeichnet** , daß
- die Anschläge (5j) an je einem Dichtungsflanch (5a; 5d) des Steuerschiebers (5) ausgebildet sind,
- der Arbeitszylinder (1) an seinen beiden Enden durch je einen Zylinderdeckel (4; 3) abgeschlossen ist, in dem eine Vertiefung (4a; 3a) als Bestandteil je eines der Überströmkanäle (4a, 6e, 6g, 6d; 3a, 6e, 6h, 6f) ausgebildet ist, und
- jeder der Dichtungsflansche (5a; 5d) vom Arbeitskolben (2) in je eine dieser Vertiefungen (4a; 3a) hineindrückbar ist und dort die zugehörige Arbeitskammer (8, 7) vom zugehörigen Luftauslaß (6b; 6c) trennt.

3. Selbststeuernder Luftmotor nach Anspruch 2,
dadurch **gekennzeichnet** , daß das Schiebergehäuse (6) zwischen jeder der Vertiefungen (4a; 3a) und dem zugehörigen Luftauslaß (6b; 6c) einen Steuerkragen (6i; 6j) aufweist, gegen den der zugehörige Steuerkolben (5k; 5l) vorübergehend abdichtet, ehe der zugehörige Dichtungsflansch (5a; 5d) in seiner Vertiefung (4a; 3a) eine dem Steuerkragen (6i; 6j) benachbarte Endstellung erreicht.

4. Selbststeuernder Luftmotor nach Anspruch 3,
dadurch **gekennzeichnet**, daß
- jeder der Steuerkolben (5k; 51) einen axial äußeren Dichtungsring (5c; 5e) zum Abdichten gegen den zugehörigen Steuerkragen (6i; 6j) sowie einen axial inneren Dichtungsring (5b; 5f) zum Abdichten gegen einen im Schiebergehäuse (6) mittig angeordneten und an den Lufteinlaß (6a) angeschlossenen Steuerzylinder (6e) aufweist.

5. Selbststeuernder Luftmotor nach Anspruch 4,
dadurch **gekennzeichnet** , daß die Dichtungsringe (5b, 5c; 5f, 5e) an jedem der Steuerkolben (5k; 5i) in einem solchen axialen Abstand voneinander angeordnet sind, daß sie in einer Zwischenstellung des Steuerschiebers (5) zwischen seinen beiden Endstellungen gleichzeitig in je einen der Steuerkrägen (6i; 6j) und in je ein Ende des Steuerzylinders (6e) eingreifen.

6. Selbststeuernder Luftmotor nach einem der Ansprüche 2 bis 5,
dadurch **gekennzeichnet** , daß die Dichtungsflansche (5a; 5d) einen größeren wirksamen Dichtungsdurchmesser haben als die Steuerkolben (5k; 5j) und derart angeordnet sind, daß der Steuerschieber (5) jeweils nachdem er durch mechanische Einwirkung vom Arbeitskolben (2) auf einen der Dichtungsflansche (5a, 5d) mitgenommen worden ist, seine Bewegung infolge Einwirkung von Luftdruck auf den betreffenden Dichtungsflansch (5a; 5d) bis in eine Endstellung des Steuerschiebers (5) fortsetzt.

7. Selbststeuernder Luftmotor nach einem der Ansprüche 1 bis 6,
dadurch **gekennzeichnet** , daß der Steuerschieber (5) zwei Verlängerungen (5g, 5h) aufweist, die durch je ein Ende des Schiebergehäuses (6) nach außen ragen und ein Umsteuern von Hand ermöglichen.
